# FASCICULE DE BREVET EUROPEEN

(11) **EP 0 376 814 B1**
(45) Date de publication et mention de la délivrance du brevet: **14.04.1993**
(21) Numéro de dépôt: 89403604.5
(22) Date de dépôt: 21.12.1989
(51) Int. Cl.: B05C 9/12, B05C 9/14

(54) **Dispositif déflecteur d'une bande d'acier chaude et recouverte d'un revêtement fragile**
Prallwand für ein warmes Stahlband, das mit einer zerbrechlichen Beschichtung bedeckt ist
Deflecting device for a hot steel sheet covered with a fragile coating

(30) Priorité: 30.12.1988 FR 8817515
(43) Date de publication de la demande: 04.07.1990
(73) Titulaire: FABRIQUE DE FER DE MAUBEUGE, F-59720 Louvroil (FR)
(72) Inventeur: Loslever, Stéphane, F-59600 Maubeuge (FR)
(74) Mandataire: Robert, Jean-Pierre

(56) Documents cités:
- FR-A- 1 150 183
- US-A- 3 576 664
- US-A- 3 681 121

## Description

Certaines lignes de traitement d'une bande métallique comportent un poste d'enduction en continu de la bande par un revêtement du type laque, à la sortie duquel la bande passe dans un sécheur qui peut élever la température de la bande jusqu'au-delà de 220 °C. En aval de cette section de la ligne de traitement, la bande est refroidie. La longueur nécessaire au refroidissement de la bande impose à celle-ci un trajet qui comporte des boucles, donc des dispositifs de déflexion de la bande. Cette déflexion est le plus souvent assurée par un rouleau métallique d'un diamètre suffisamment important autour duquel la bande s'enroule sur 90° ou plus (voir US-A-3 576 664). Ce dispositif se répète plusieurs fois sur le trajet de la bande à l'intérieur de la ligne de traitement.

On a constaté qu'à la sortie du poste de sèchage, le produit se prète mal à la déflexion, du fait que le revêtement est fragile. Lors de l'enroulement de la bande autour du rouleau, le revêtement est arraché par endroits, et il se forme, également par endroits, des cloques sur la tôle revêtue.

La présente invention se propose de remédier à ces défauts de fabrication par un dispositif de déflexion au contact duquel le revêtement ne se détériore pas.

A cet effet, l'invention a pour objet un dispositif déflecteur du trajet d'une bande métallique défilant en continu dans une ligne de traitement, après un poste de la ligne où la bande est recouverte d'un revêtement fragile et à un endroit où la température de la bande est supérieure à 100°C, qui comporte, une pluralité d'organes de support de la bande, montés tournants sur un bâti, autour de leurs axes parallèles à la dimension transversale de la bande, et répartis le long d'une courbe parallèle à celle souhaitée pour la bande lors de sa déflexion, chacun des organes étant partiellement immergé dans un bac inférieur rempli de liquide.

De manière préférée, chaque organe de support est un rouleau cylindrique de longueur au moins égale à la largeur de la bande métallique revêtue. Le liquide présent dans les bacs est de l'eau.

L'invention sera mieux comprise grâce à la description ci-après d'un mode de réalisation donné à titre d'exemple non limitatif.

Il sera fait référence au dessin annexé qui représente, par une vue schématique de côté le dispositif déflecteur de l'invention.

Sur cette figure, on a représenté un bâti 1 simplement sous la forme de flasques dont un seul est visible sur la figure. Ces flasques sont portés par la structure générale de la ligne de traitement qui n'est pas représentée. Cette ligne pourra être une ligne de peinture d'une bande de tôle préalablament galvanisée, soit sur la même ligne, soit sur une ligne séparée. De manière connue, la ligne ou la section de peinture comporte en aval du poste d'enduction un poste de séchage de la peinture déposée. Ce séchage demande un apport de calories à la bande qui est réalisé, soit depuis l'extérieur de la bande, grâce à un rayonnement, soit depuis l'intérieur grâce à un chauffage par induction de la bande. L'intéret du chauffage par induction résulte du sens du gradient de température qui s'établit décroissant vers l'extérieur, ce qui permet un séchage des couches externes en dernier lieu, diminuant les risques de bullage de la peinture. Les couches externes sont, de ce fait, les moins durcies, donc sujettes à détérioration, notamment au passage sur des organes de renvoi.

Le bâti 1 supporte une pluralité de rouleaux 2, montés tournants entre les flasques, dans des paliers répartis le long d'une courbe - ici un quart de cercle - parallèle à la déflexion que l'on veut imposer à la bande métallique 3. Le nombre des rouleaux mis en oeuvre dépendra de la longueur circonférentielle le long de laquelle la déflexion de la bande sera conduite. Cette longueur dépend essentiellement de l'épaisseur de la bande. Par exemple, pour des épaisseurs de bande courantes comprises entre 0,5 millimètres et 1,5 millimètres, le quart de cercle enveloppant les rouleaux 2 sera de rayon égal à environ 650 millimètres.

Chaque rouleau 2 est associé à un bac 4 rempli de liquide et porté par le bâti, s'étendant sous le rouleau de manière que ce dernier y soit partiellement immergé. Ainsi la bande 3, qui défile sur les rouleaux 2, les entraîne en rotation dans leurs paliers. Chaque rouleau, tournant dans le sens A, si le défilement de la bande 3 est dans le sens B, engendre la formation d'un film de liquide sur sa surface extérieure, qui vient s'interposer entre la bande, donc la surface extérieure de son revêtement, et la surface du rouleau. Ce film constitue la protection du revêtement, en supprimant le contact direct entre ce dernier et le rouleau, à condition qu'il s'établisse entre ces deux corps et qu'il s'y maintienne. On rappellera que la bande, à la sortie de la section de peinture, est à une température supérieure à 200°C, très supérieure à la température de vaporisation de l'eau. Le liquide employé sera, malgré cela, de l'eau car un autre liquide (l'huile par exemple) aurait pour inconvénient de souiller la surface peinte et imposerait un traitement de nettoyage supplémentaire. L'emploi de l'eau a été rendu possible grâce au dispositif de l'invention, dans lequel la pluralité de rouleaux 2 de petit diamètre par rapport au diamètre de la courbe suivie par la bande, permet une rotation très rapide de ceux-ci. On crée donc un refroidissement énergique du fait de la fréquence élevée de passage dans le bac de chaque portion élémentaire de surface extérieure de chaque rouleau, et un renouvellement intense du film d'eau qui s'y forme par entraînement. En outre, le petit diamètre des rouleaux par rapport à celui de la courbure de la bande, fait que le contact entre la bande et le film d'eau est limité à une surface très étroite, parallèle à une génératrice, pendant un temps très court, si bien que l'apport de calories par la bande à l'eau n'est pas suffisant pour provoquer la vaporisation complète de celle-ci qui rétablirait le contact bande-rouleau si préjudiciable au revêtement. On prendra, si besoin est, la précaution de renouveler et refroidir l'eau des bac pour en éliminer les calories provenant de la bande.

A titre indicatif, les rouleaux 2 ont, dans le mode de réalisation représenté, un diamètre égal au dixième de celui de la courbure de la bande, ce qui signifie que ces rouleaux ont une vitesse de rotation dix fois supérieure à celle d'un rouleau unique sur lequel, comme dans la technique connue, la bande s'enroulerait. On comprend que l'entraînement de l'eau par ces petits rouleaux soit plus intense et donc que le film créé soit plus efficace.

L'invention n'est pas limitée au mode de réalisation décrit, mais couvre les variantes qui ne sortent pas de son cadre, comme, en particulier, le remplacement des rouleaux par des galets entretoisés le long de l'axe qui les porte et qui est monté en rotation dans le bâti.

## Revendications

1. Dispositif déflecteur du trajet d'une bande métallique (3) défilant en continu dans une ligne de traitement, après un poste de la ligne où la bande est recouverte d'un revêtement fragile et à un endroit où la température de la bande est supérieure à 100°C, caractérisé en ce qu'il comporte, sur un bâti (1), une pluralité d'organes (2) de support de la bande (3), montés tournants sur le bâti, autour de leurs axes parallèles à la dimension transversale de la bande et répartis le long d'une courbe parallèle à celle souhaitée pour la bande (3) lors de sa déflexion, chacun des organes étant partiellement immergé dans un bac (4) inférieur rempli de liquide.

2. Dispositif selon la revendication 1, caractérisé en ce que chaque organe (2) de support est un rouleau cylindrique de longueur au moins égale à la largeur de la bande (3) métallique revêtue.

3. Dispositif selon la revendication 1 ou la revendication 2, caractérisé en ce que le liquide présent dans les bacs (4) est de l'eau.

## Patentansprüche

1. Ablenkvorrichtung für die Bahn eines kontinuier- lich durch eine Bearbeitungsstraße laufenden Metallbandes (3) nach einer Station der Straße, wo das Band mit einer zerbrechlichen Beschichtung bedeckt wird, und an einer Stelle, wo die Temperatur des Bandes mehr als 100° C beträgt, dadurch **gekennzeichnet**, daß sie auf einem Gestell (1) eine Mehrzahl von Stützorganen (2) für das Band (3) umfaßt, die an dem Gestell um zur Querrichtung des Bandes parallele Achsen drehbar gelagert und entlang eines Bogens verteilt angeordnet sind, der zu der gewünschten Krümmung des Bandes bei der Ablenkung desselben parallel ist, wobei jedes der Organe teilweise in einen unteren mit Flüssigkeit gefüllten Behälter eintaucht.

2. Vorrichtung nach Anspruch 1, dadurch **gekennzeichnet**, daß jedes Stützorgan (2) eine zylindrische Rolle ist, deren Länge mindestens gleich der Breite des beschichteten Metallbandes (3) ist.

3. Vorrichtung nach Anspruch 1 oder 2, dadurch **gekennzeichnet**, daß die Flüssigkeit in den Behältern (4) Wasser ist.

## Claims

1. A device for deflecting a metal strip (3) running continuously through a treatment line at a location where the temperature of the strip is greater than 100°C, said location being downstream from a station in the line where the strip is covered with a fragile coating, the device being characterized in that it comprises a frame (1), a plurality of strip support members (2) rotatably mounted on the frame about axes extending parallel to the transverse dimension of the strip and distributed around a curve parallel to the desired deflection curve for the strip (3), with each of the members being partially immersed in a tank (4) beneath the member and filled with liquid.

2. A device according to claim 1, characterized in that each support member (2) is a cylindrical roller whose length is not less than the width of the coated metal strip (3).

3. A device according to claim 1 or claim 2, characterized in that the liquid present in the tanks (4) is water.
